# FASCICULE DE BREVET EUROPEEN

(11) **EP 1 930 528 B1**
(45) Date de publication et mention de la délivrance du brevet: **10.02.2010**
(21) Numéro de dépôt: 07356171.4
(22) Date de dépôt: 29.11.2007
(51) Int. Cl.: E04G 15/02

(54) **Mannequin de coffrage destiné è la réalisation d'ouvertures, notamment pour les ouvrages en béton**
Schalung zum Aussparen von Öffnungen, insbesondere für Beton-Bauten
Formwork dummy designed for the creation of openings, in particular for concrete work

(30) Priorité: 01.12.2006 FR 0610525
(43) Date de publication de la demande: 11.06.2008
(73) Titulaire: Eurobress, 01540 Vonnas (FR)
(72) Inventeur: Four, Joel, 01540 Perrex (FR)
(74) Mandataire: Schmitt, John

(56) Documents cités:
- DE-A1- 2 046 866
- DE-U1- 7 609 198
- DE-U1- 7 912 987
- FR-A- 2 097 268
- FR-A1- 2 789 710
- US-A1- 2002 104 952

## Description

La présente invention est relative à un mannequin de coffrage destiné à la réalisation d'ouverture dans les ouvrages en béton.

On entend par ouverture, des ouvertures pour fenêtres, pour portes ou autres qui sont réalisées par la mise en place de mannequins, présentant un profil extérieur semblable à celui de l'ouverture, qui sont disposés entre deux éléments ou banches de coffrage dans lesquels on coule le béton.

On connaît des mannequins de coffrage qui sont constitués par un assemblage de multiples tronçons de bois maintenus entre eux. Le nombre important de pièces pour la réalisation du mannequins de coffrage rend la structure de ce dernier fragile et difficile à monter.

Le mannequin de coffrage suivant la présente invention a pour objet de limiter le nombre de pièces tout en améliorant la rigidité de la structure et facilitant son montage par un assemblage simple des pièces entre elles.

Le mannequin de coffrage destiné à la réalisation d'ouverture dans les ouvrages en béton suivant la présente invention, est constitué d'un cadre inférieur et supérieur, chacun formé d'au moins deux éléments horizontaux et verticaux fixés entre eux, par au moins un bras vertical et au moins un bras horizontal agencés l'un par l'autre pour former des croisillons, et comportant dans chaque angle des goussets de renfort, des cales de frappe qui sont fixées au niveau du croisement des bras verticaux et horizontaux, et sur son pourtour de plaques ou peau périphériques fixées sur les bords externes des éléments formant les cadres inférieurs et supérieurs.

Le mannequin de coffrage suivant la présente invention comprend des éléments comportant à chaque bout une extrémité qui est inclinée d'un angle à 45° degrés afin de permettre, lors de l'assemblage desdits éléments, que ces derniers soient perpendiculaires deux à deux.

Le mannequin de coffrage suivant la présente invention montre que chaque élément horizontal comprend sur son bord périphérique externe de plus grande dimension, et suivant une direction qui est perpendiculaire à ce dernier, au moins une échancrure.

Le mannequin de coffrage suivant la présente invention montre que chaque élément horizontal comporte au niveau de chaque extrémité inclinée et suivant une direction qui est perpendiculaire à cette dernière, une autre échancrure.

Le mannequin de coffrage suivant la présente invention montre que chaque élément horizontal comporte au niveau de chaque extrémité inclinée et à proximité du bord périphérique interne, de plus petite dimension, au moins deux logements ou mortaises.

Le mannequin de coffrage suivant la présente invention montre que chaque élément vertical comprend sur son bord périphérique externe de plus grande dimension, et suivant une direction qui est perpendiculaire à ce dernier, au moins une échancrure.

Le mannequin de coffrage suivant la présente invention montre que chaque élément vertical comporte au niveau de chaque extrémité inclinée et suivant une direction qui est perpendiculaire à cette dernière, une autre échancrure.

Le mannequin de coffrage suivant la présente invention montre que chaque élément vertical comporte au niveau de chaque extrémité incliné et à proximité du bord périphérique interne, de plus petite dimension, au moins deux logements ou mortaises.

Le mannequin de coffrage suivant la présente invention comporte des croisillons constitués par au moins un bras vertical et au moins un bras horizontal pourvus respectivement au niveau de chaque extrémité et sur chaque bord inférieur et supérieur des tenons.

Le mannequin de coffrage suivant la présente invention montre qu'à proximité de chaque tenon les bords inférieurs et supérieurs de chaque bras vertical et horizontal comportent des échancrures.

Le mannequin de coffrage suivant la présente invention montre que chaque bras vertical et horizontal comporte à intervalle régulier d'une part sur chaque bord inférieur des échancrures et d'autre part sur chaque bord supérieur d'autres échancrures.

Le mannequin de coffrage suivant la présente invention comprend des échancrures ménagées sur le bord inférieur du bras vertical, qui sont pourvues chacune d'une fente verticale, tandis que la ou les échancrures ménagées sur le bord supérieur du bras horizontal sont pourvues chacune d'une fente verticale afin de permettre l'emboîtement du bras vertical et du bras horizontal entre eux lors du montage de ces derniers.

Le mannequin de coffrage suivant la présente invention comprend dans chaque angle des goussets de renfort comportant sur chaque face au moins trois tenons destinés à coopérer avec les éléments formant les cadres inférieurs et supérieurs.

Le mannequin de coffrage suivant la présente invention comprend sur son pourtour des plaques ou peaux périphériques fixées sur les bords externes des éléments formant les cadres inférieurs et supérieurs.

Le mannequin de coffrage suivant la présente invention comporte des bords périphériques légèrement inclinés.

La description qui va suivre en regard des dessins annexés, donnés à titre d'exemples non limitatifs, permettra de mieux comprendre l'invention, les caractéristiques qu'elle présente et les avantages qu'elle est susceptible de procurer :
Figure 1 est une vue en perspective illustrant le mannequin de coffrage suivant la présente invention.
Figure 2 est une vue de coté montrant le mannequin de coffrage suivant la présente invention.
Figures 3 à 5 sont des vues représentant les éléments horizontaux et verticaux constituant les cadres inférieurs et supérieurs du mannequin de coffrage suivant la présente invention.
Figures 6 et 7 sont des vues illustrant les bras verticaux et horizontaux du mannequin de coffrage suivant la présente invention.
Figures 8 et 9 sont des vues montrant les goussets de renforts et les cales de frappe du mannequin de coffrage suivant la présente invention.

On a montré en figures 1 à 9 un mannequin de coffrage 1 suivant la présente invention permettant la réalisation d'ouverture dans les ouvrages en béton et qui peut être réalisé en bois ou dans tout autre matériau en fonction de son utilisation.

Le mannequin de coffrage 1 est constitué d'un cadre inférieur 2 et supérieur 3 formé chacun d'au moins deux éléments horizontaux 4 et verticaux 5 fixés entre eux. Les éléments 4 et 5 comportent à chaque bout une extrémité 4a et 5a qui est inclinée d'un angle à 45 degrés afin de permettre, lors de l'assemblage desdits éléments, que ces derniers soient perpendiculaires deux à deux (figures 3 à 5).

Chaque élément horizontal 4 comprend sur son bord périphérique externe 4b, de plus grande dimension, et suivant une direction qui est perpendiculaire à ce dernier au moins une échancrure 4c.

Chaque élément horizontal 4 comporte au niveau de chaque extrémité inclinée 4a et suivant une direction qui est perpendiculaire à cette dernière une autre échancrure 4d.

Chaque élément horizontal 4 comporte au niveau de chaque extrémité inclinée 4a et à proximité du bord périphérique interne 4e, de plus petite dimension, au moins deux logements ou mortaises 4f.

De la même manière, chaque élément vertical 5 comprend sur son bord périphérique externe 5b, de plus grande dimension et suivant une direction qui est perpendiculaire à ce dernier, au moins une échancrure 5c.

Chaque élément vertical 5 comporte au niveau de chaque extrémité inclinée 5a et

suivant une direction qui est perpendiculaire à cette dernière, une autre échancrure 5d.

Chaque élément vertical 5 comporte au niveau de chaque extrémité inclinée 5a et à proximité du bord périphérique interne 5e, de plus petite dimension, au moins deux logements ou mortaises 5f.

En figures 6 et 7, on a montré le mannequin de coffrage 1 qui comporte des croisillons constitués par au moins un bras vertical 6 et au moins un bras horizontal 7 pourvus respectivement au niveau de chaque extrémité et sur chaque bord inférieur 6a, 7a et supérieur 6b, 7b des tenons 6c et 7c.

Les tenons 6c et 7c sont destinés, lors du montage du mannequin de coffrage 1 à coopérer respectivement avec les échancrures 4c et 5c de chaque élément horizontal 4 et vertical 5 formant les cadres inférieurs 2 et supérieurs 3 dudit mannequin.

A proximité de chaque tenon 6c et 7c les bords inférieurs 6a, 7a et supérieurs 6b, 7b de chaque bras vertical 6 et horizontal 7 comportent des échancrures 6d, 7d.

Chaque bras vertical 6 et horizontal 7 comporte, à intervalle régulier, d'une part sur chaque bord inférieur 6a, 7a des échancrures 6e, 7e et d'autre part sur chaque bord supérieur 6b, 7b d'autres échancrures 6f, 7f.

Les échancrures 6e, ménagées sur le bord inférieur 6a du bras vertical 6 sont pourvues chacune d'une fente verticale 6g, tandis que la ou les échancrures 7f ménagées sur le bord supérieur 7b du bras horizontal 7 sont pourvues chacune d'une fente verticale 7g.

Les fentes 6g et 7g sont prévues pour coopérer l'une avec l'autre de manière à permettre l'emboîtement des bras verticaux 6 et horizontaux 7 entre eux lors du montage de ces derniers.

Le mannequin de coffrage 1 comporte dans chaque angle des goussets de renfort 8 comportant sur chaque face au moins trois tenons 8a, 8b et 8c destinés à coopérer respectivement avec les échancrures 4d, 5d, et les mortaises 4f et 5f des éléments 4 et 5 formant les cadres inférieurs 2 et supérieurs 3 dudit mannequin lors du montage de ce dernier (figures 1 et 8).

Le mannequin de coffrage 1 comporte des cales de frappe 9 qui sont fixées au niveau du croisement des bras verticaux 6 et horizontaux 7 et plus particulièrement à l'intérieur des échancrures 6f, 7f et 6e, 7e (figures 1 et 9).

Le mannequin de coffrage 1 comporte sur son pourtour des plaques ou peaux périphériques 10 fixées sur les bords externes 4b, 5b des éléments 4 et 5 formant les cadres inférieurs 2 et supérieurs 3 dudit mannequin (figures 1 et 2).

On note que le mannequin de coffrage 1 comporte des bords périphériques légèrement inclinés de manière à faciliter le décoffrage de ce dernier. Cette inclinaison est obtenue par une différence de dimension entre le cadre inférieur 2 et supérieur 3 du mannequin de coffrage 1.

Il doit d'ailleurs être entendu que la description qui précède n'a été donnée qu'à titre d'exemple et qu'elle ne limite nullement le domaine de l'invention dont on ne sortirait pas en remplaçant les détails d'exécution décrits par tout autre équivalent.

## Revendications

1. Mannequin de coffrage destiné à la réalisation d'ouverture dans les ouvrages en béton, **caractérisé en ce qu'**il est constitué d'un cadre inférieur (2) et d'un cadre supérieur (3) formé chacun d'au moins deux éléments horizontaux (4) et verticaux (5) fixés entre eux, par au moins un bras vertical (6) et au moins un bras horizontal (7) agencé l'un par l'autre pour former des croisillons, et comportant dans chaque angle des goussets de renfort (8), des cales de frappe (9) qui sont fixées au niveau du croisement des bras verticaux (6) et horizontaux (7), et sur son pourtour des plaques ou peaux périphériques (10) fixées sur les bords externes des éléments (4, 5) formant les cadres inférieurs (2) et supérieurs (3).

2. Mannequin de coffrage suivant la revendication 1, **caractérisé en ce que** les éléments (4, 5) comportent à chaque bout une extrémité (4a) et (5a) qui est inclinée d'un angle à 45 degrés afin de permettre, lors de l'assemblage desdits éléments, que ces derniers soient perpendiculaires deux à deux.

3. Mannequin de coffrage suivant la revendication 1, **caractérisé en ce que** chaque élément horizontal (4) comprend sur son bord périphérique externe (4b) de plus grande dimension et suivant une direction qui est perpendiculaire à ce dernier, au moins une échancrure (4c)

4. Mannequin de coffrage suivant la revendication 2, **caractérisé en ce** chaque élément horizontal (4) comporte au niveau de chaque extrémité inclinée (4a) et suivant une direction qui est perpendiculaire à cette dernière, une autre échancrure (4d).

5. Mannequin de coffrage suivant la revendication 2, **caractérisé en ce** chaque élément horizontal (4) comporte au niveau de chaque extrémité inclinée (4a) et à proximité du bord périphérique interne (4e), de plus petite dimension, au moins deux logements ou mortaises (4f).

6. Mannequin de coffrage suivant la revendication 1, **caractérisé en ce que** chaque élément vertical (5) comprend sur son bord périphérique externe (5b), de plus grande dimension, et suivant une direction qui est perpendiculaire à ce dernier, au moins une échancrure (5c).

7. Mannequin de coffrage suivant la revendication 2, **caractérisé en ce que** chaque élément vertical (5) comporte au niveau de chaque extrémité inclinée (5a) et suivant une direction qui est perpendiculaire à cette dernière, une autre échancrure (5d).

8. Mannequin de coffrage suivant la revendication 2, **caractérisé en ce que** chaque élément vertical (5) comporte au niveau de chaque extrémité inclinée (5a) et à proximité du bord périphérique interne (5e) de plus petite dimension, au moins deux logements ou mortaises (5f).

9. Mannequin de coffrage suivant la revendication 1, **caractérisé en ce qu'**il comporte des croisillons constitués par au moins un bras vertical (6) et au moins un bras horizontal (7) pourvus respectivement au niveau de chaque extrémité et sur chaque bord inférieur (6a, 7a) et supérieur (6b, 7b) des tenons (6c et 7c).

10. Mannequin de coffrage suivant la revendication 9, **caractérisé en ce qu'**à proximité de chaque tenon (6c et 7c) les bords inférieurs (6a, 7a) et supérieurs (6b, 7b) de chaque bras vertical (6) et horizontal (7) comportent des échancrures (6d, 7d).

11. Mannequin de coffrage suivant la revendication 9, **caractérisé en ce que** chaque bras vertical (6) et horizontal (7) comporte à intervalle régulier d'une part sur chaque bord inférieur (6a, 7a) des échancrures (6e, 7e) et d'autre part sur chaque bord supérieur (6b, 7b) d'autres échancrures (6f, 7f).

12. Mannequin de coffrage suivant la revendication 11, **caractérisé en ce que** les échancrures (6e), ménagées sur le bord inférieur (6a) du bras vertical (6) sont pourvues chacune d'une fente verticale (6g), tandis que la ou les échancrures (7f) ménagées sur le bord supérieur (7b) du bras horizontal (7) sont pourvues chacune d'une fente verticale (7g) afin de permettre l'emboîtement des bras verticaux (6) et horizontaux (7) entre eux lors du montage de ces derniers.

13. Mannequin de,coffrage suivant la revendication 1, **caractérisé en ce qu'**il comporte dans chaque angle des goussets de renfort (8) comportant sur chaque face au moins trois tenons (8a, 8b et 8c) destinés à coopérer avec les éléments (4, 5) formant les cadres inférieurs (2) et supérieurs (3).

14. Mannequin de coffrage suivant la revendication 1, **caractérisé en ce qu'**il comporte des bords périphériques légèrement inclinés.

## Claims

1. Formwork dummy for producing an opening in concrete work, **characterized in that** it consists of a lower surround (2) and of an upper surround (3) each formed of at least two horizontal (4) and vertical (5) elements joined together by at least one vertical arm (6) and at least one horizontal arm (7) which are arranged relative to one another to form crossbars, and comprising a reinforcing gusset (8) in each corner, striking blocks (9) which are fixed at the intersections of the vertical (6) and horizontal (7) arms and, on its periphery, peripheral plates or skins (10) fixed to the external edges of the elements (4, 5) that form the lower (2) and upper (3) surrounds.

2. Formwork dummy according to Claim 1, **characterized in that** the elements (4, 5) have, at each end, an extremity (4a) and (5a) which is inclined by an angle of 45 degrees so as to allow these elements to be perpendicular one to the next when assembled.

3. Formwork dummy according to Claim 1, **characterized in that** each horizontal element (4) comprises, on its longest external peripheral edge (4b) and in a direction perpendicular thereto, at least one cutout (4c).

4. Formwork dummy according to Claim 2, **characterized in that** each horizontal element (4) comprises at each inclined extremity (4a) and in a direction perpendicular thereto, another cutout (4d).

5. Formwork dummy according to Claim 2, **characterized in that** each horizontal element (4) comprises, at each inclined extremity (4a) and near the shortest internal peripheral edge (4e) at least two housings or mortises (4f).

6. Formwork dummy according to Claim 1, **characterized in that** each vertical element (5) comprises, on its longest external peripheral edge (5b) and in a direction perpendicular thereto, at least one cutout (5c).

7. Formwork dummy according to Claim 2, **characterized in that** each vertical element (5) comprises, at its inclined extremity (5a) and in a direction perpendicular thereto, another cutout (5d).

8. Formwork dummy according to Claim 2, **characterized in that** each vertical element (5) comprises, at each inclined extremity (5a) and near the shortest internal peripheral edge (5e), at least two housings or mortises (5f).

9. Formwork dummy according to Claim 1, **characterized in that** it comprises crossbars consisting of at least one vertical arm (6) and at least one horizontal arm (7) respectively provided, at each extremity and on each lower (6a, 7a) and upper (6b, 7b) edge, tenons (6c and 7c).

10. Formwork dummy according to Claim 9, **characterized in that** near each tenon (6c and 7c) the lower (6a, 7a) and upper (6b, 7b) edges of each vertical (6) and horizontal (7) arm have cutouts (6d, 7d).

11. Formwork dummy according to Claim 9, **characterized in that** each vertical (6) and horizontal (7) arm comprises, at regular intervals, on the one hand, cutouts (6e, 7e) on each lower edge (6a, 7a) and, on the other hand, other cutouts (6f, 7f) on each upper edge (6b, 7b).

12. Formwork dummy according to Claim 11, **characterized in that** the cutouts (6e) formed on the lower edge (6a) of the vertical arm (6) are each provided with a vertical slot (6g), whereas the cutout(s) (7f) formed on the upper edge (7b) of the horizontal arm (7) is/are each provided with a vertical slot (7g) so as to allow the vertical (6) and horizontal (7) arms to fit together when these arms are being installed.

13. Formwork dummy according to Claim 1, **characterized in that** it comprises in each corner reinforcing gusset (8) comprising, on each face, at least three tenons (8a, 8b and 8c) intended to collaborate with the elements (4, 5) that form the lower (2) and upper (3) surrounds.

14. Formwork dummy according to Claim 1, **characterized in that** it has slightly inclined peripheral edges.

## Patentansprüche

1. Schalungsschablone zum Aussparen von Öffnungen in Betonbauten, **dadurch gekennzeichnet, dass** sie aus einem unteren Rahmen (2) und einem oberen Rahmen (3) besteht, die jeweils aus mindestens zwei horizontalen (4) und vertikalen (5) Elementen gebildet sind, die durch mindestens einen vertikalen Arm (6) und mindestens einen horizontalen Arm (7) aneinander befestigt sind, die so bezüglich einander angeordnet sind, dass sie Kreuze bilden, und mit Verstärkungseckstücken (8) in jeder Ecke, Anschlagblöcken (9), die auf der Höhe der Kreuzung der vertikalen (6) und horizontalen (7) Arme befestigt sind, und an ihrem Umfang Umfangsplatten oder -häute (10), die an den Außenrändern der Elemente (4, 5) befestigt sind, die den unteren (2) und oberen (3) Rahmen bilden.

2. Schalungsschablone nach Anspruch 1, **dadurch gekennzeichnet, dass** die Elemente (4, 5) an jedem Ende ein Endstück (4a) und (5a) umfassen, das in einem Winkel von 45 Grad geneigt ist, so dass die Elemente bei der Montage paarweise senkrecht sind.

3. Schalungsschablone nach Anspruch 1, **dadurch gekennzeichnet, dass** jedes horizontale Element (4) an seinem längsten äußeren Umfangsrand (4b) und in einer senkrecht zu diesem verlaufenden Richtung mindestens eine Ausnehmung (4c) umfasst.

4. Schalungsschablone nach Anspruch 2, **dadurch gekennzeichnet, dass** jedes horizontale Element (4) an jedem geneigten Endstück (4a) und in einer senkrecht zu diesem verlaufenden Richtung eine weitere Ausnehmung (4d) umfasst.

5. Schalungsschablone nach Anspruch 2, **dadurch gekennzeichnet, dass** jedes horizontale Element (4) an jedem geneigten Endstück (4a) und in der Nähe des kürzesten inneren Umfangsrands (4e) mindestens zwei Aufnahmen oder Zapfenlöcher (4f) umfasst.

6. Schalungsschablone nach Anspruch 1, **dadurch gekennzeichnet, dass** jedes vertikale Element (5) an seinem längsten äußeren Umfangsrand (5b) und in einer senkrecht zu diesem verlaufenden Richtung mindestens eine Ausnehmung (5c) umfasst.

7. Schalungsschablone nach Anspruch 2, **dadurch gekennzeichnet, dass** jedes vertikale Element (5) an jedem geneigten Endstück (5a) und in einer senkrecht zu diesem verlaufenden Richtung eine weitere Ausnehmung (5d) umfasst.

8. Schalungsschablone nach Anspruch 2, **dadurch gekennzeichnet, dass** jedes vertikale Element (5) an jedem geneigten Endstück (5a) und in der Nähe des kürzesten inneren Umfangsrands (5e) mindestens zwei Aufnahmen oder Zapfenlöcher (5f) umfasst.

9. Schalungsschablone nach Anspruch 1, **dadurch gekennzeichnet, dass** sie Kreuze umfasst, die aus mindestens einem vertikalen Arm (6) und mindestens einem horizontalen Arm (7) bestehen, die jeweils an jedem Endstück und an jedem unteren (6a, 7a) und oberen (6b, 7b) Rand mit Zapfen (6c und 7c) versehen sind.

10. Schalungsschablone nach Anspruch 9, **dadurch gekennzeichnet, dass** die unteren (6a, 7a) und oberen (6b, 7b) Ränder jedes vertikalen (6) und horizontalen (7) Arms in der Nähe jedes Zapfens (6c und 7c) Ausnehmungen (6d, 7d) umfassen.

11. Schalungsschablone nach Anspruch 9, **dadurch gekennzeichnet, dass** jeder vertikale (6) und horizontale (7) Arm in regelmäßigen Abständen sowohl an jedem unteren Rand (6a, 7a) Ausnehmungen (6e, 7e) und an jedem oberen Rand (6b, 7b) andere Ausnehmungen (6f, 7f) umfasst.

12. Schalungsschablone nach Anspruch 11, **dadurch gekennzeichnet, dass** die Ausnehmungen (6e) im unteren Rand (6a) des vertikalen Arms (6) jeweils mit einem vertikalen Spalt (6g) versehen sind, während die Ausnehmungen (7f) im oberen Rand (7b) des horizontalen Arms (7) jeweils mit einem vertikalen Spalt (7g) versehen sind, so dass der vertikale (6) und der horizontale (7) Arm bei ihrer Montage zusammengesteckt werden können.

13. Schalungsschablone nach Anspruch 1, **dadurch gekennzeichnet, dass** sie in jeder Ecke Verstärkungseckstücke (8) umfasst, die an jeder Fläche mindestens drei Zapfen (8a, 8b und 8c) umfassen, die mit den den unteren (2) und den oberen (3) Rahmen bildenden Elementen (4, 5) zusammenwirken sollen.

14. Schalungsschablone nach Anspruch 1, **dadurch gekennzeichnet, dass** sie leicht geneigte Umfangsränder umfasst.
